# EUROPÄISCHE PATENTANMELDUNG

(11) **EP 0 408 914 A1**
(43) Veröffentlichungstag der Anmeldung: **23.01.1991**
(21) Anmeldenummer: 90111722.6
(22) Anmeldetag: 21.06.1990
(51) Int. Cl.: F02D 1/10

(54) **Kraftstoffeinspritzpumpe für Brennkraftmaschinen**

(30) Priorität: 15.07.1989 DE 3923520
(71) Anmelder: ROBERT BOSCH GMBH, 70442 Stuttgart (DE)
(72) Erfinder: Knorreck, Peter, Dipl.-Ing., D-7251 Weissach (DE)

(57) **Zusammenfassung**

Zur Vermeidung von Leistungsverlusten am Dieselmotor im Abregeldrehzahlbereich sind in der Regelhebelgruppe des Drehzahlreglers einer Kraftstoffeinspritzpumpe konstruktive Änderungen vorzusehen.

Dazu weist der Drehzahlgeber (46) ein gestuftes Stellglied (44) auf, das zwei Anschläge (48, 42) bildet, die zur Anlage des Reglerhebels (36) und des Stellhebels (31) des als Kraftstoffmengenverstellorgan wirkenden Ringschiebers (27) der Kraftstoffeinspritzpumpe dienen.

Der axiale Abstand in Stellrichtung des Stellgliedes (44) zwischen dem Stellhebel (31) und dem Reglerhebel (36) ist in der Vollaststellung eines die Stellung des Stellhebels (31) über eine vorgespannte Regelfeder (38) steuernden Verstellhebels (54) kleiner als der Abstand der beiden Anschläge (48, 42), so daß der Reglerhebel (36) im Zusammenwirken mit einem verstellbaren Anschlag (52) in der Lage ist, die Kraftstoffeinspritzmenge im Sinne einer gezielten Ahschaltung der Vorabregelung und der Minusangleichung im Betriebszustand Vollast zu ändern.

Diese Anordnung findet Verwendung bei Pkw-Dieselbrennkraftmaschinen.

## Beschreibung

### Stand der Technik

Die Erfindung geht aus von einer Kraftstoffeinspritzpumpe gemäß de Gattung des Anspruchs 1. Bei einer solchen durch die DE-OS 35 03 034 bekannten Kraftstoffeinspritzpumpe wird im Leerlaufbetrieb die Höhenkorrektur der maximalen Einspritzmenge, die die Verminderung dem Brennraumfüllung in hochgelegenen Betriebsorten der Brennkraftmaschine berücksichtigt, beispielsweise durch die Verstellung des Vollastanschlags ausgeschaltet. Damit ist verhindert, daß in diesem Betriebsbereich die Höhenkorrektur einen solch großen Anteil an der Leerlaufkraftstoffeinspritzmenge haben kann, daß der einwandfreie Betrieb der Brennkraftmaschine im Leerlauf nicht mehr gewährleistet ist.

Ein solches Korrektursystem berücksichtigt jedoch nicht, daß im Vollastbetrieb eine Vorabregelung erfolgt und hierdurch Leistungsverluste am Dieselmotor entstehen; desweiteren kann die Minusangleichung, d. h. die verstärkte Zunahme der Fördermenge bei Drehzahlanstieg, um einen besonderen Drehmomentanstieg zu erreichen, nicht gezielt beeinflußt werden.

### Vorteile der Erfindung

Die erfindungsgemäße Kraftstoffeinspritzpumpe mit den kennzeichnenden Merkmalen des Anspruchs 1 hat demgegenüber den Vorteil, daß Leistungsverluste am Dieselmotor im Abregeldrehzahlbereich vermieden werden. Dies erfolgt durch eine gezielte Abschaltung der Vorabregelung im Vollastbetrieb, wodurch die maximal mögliche Leistung der Brennkraftmaschine bis zur höchsten Vollastdrehzahl zur Verfügung steht und damit ein ungewollter Leistungsabfall der Brennkraftmaschine, beispielsweise während eines Überholmanövers des durch sie betriebenen Kraftfahrzeugs, vermieden wird.

Es ist weiterhin auch möglich, die Minusangleichung, d. h. die Veränderung der Vollastmenge im Sinne einer Kraftstoffzunahme abhängig von der Drehzahl gezielt abzuschalten und damit die eingespritzte Kraftstoffmenge dem Kraftstoffbedarf anzugleichen.

Durch die in den Ansprüchen 2 bis 6 aufgeführten Maßnahmen sind vorteilhafte Weiterbildungen und Verbesserungen der im Anspruch 1 angegebenen Lösung möglich. Ihre Vorteile werden in Verbindung mit der Beschreibung anhand des Ausführungsbeispiels in der nachfolgenden Beschreibung dargelegt.

### Zeichnung

Ein Ausführungsbeispiel der Erfindung ist in der Zeichnung dargestellt und in der nachfolgenden Beschreibung näher erläutert.

Es zeigen Figur 1 in schematischer Darstellung eine Steuereinrichtung für das Fördermengenverstellglied einer Kraftstoffeinspritzpumpe, Figur 2 ein Kennfeld mit bei verschiedenen Lastzuständen eingetragenem Verlauf der Kraftstoffzumeßmenge Q über der Drehzahl n der Kraftstoffeinspritzpumpe.

### Beschreibung der Ausführungsbeispiele

In Figur 1 ist in schematischer Darstellung eine Kraftstoffeinspritzpumpe der Verteilerpumpenbauart dargestellt, die z. B. zum Betrieb von einer Brennkraftmaschine für Kraftfahrzeuge dienen kann. Im Gehäuse 11 dieser Kraftstoffeinspritzpumpe arbeitet in einer Zylinderbohrung 12 ein Pumpenkolben 13, der durch nicht weiter dargestellte Mittel gemäß den Zeichnungssymbolen in eine hin- und hergehende und zugleich rotierende Bewegung versetzt wird. In der Zylinderbohrung 12 schließt der Pumpenkolben 13 einen Pumpenarbeitsraum 14 ein, der über in der Mantelfläche des Pumpenkolbens 13 angeordnete Längsnute 16 und einen im Gehäuse 11 verlaufenden Kanal 17 während des Saughubes des Pumpenkolbens 13 aus einem Pumpensaugraum 18 mit Kraftstoff versorgt wird. Der Pumpensaugraum 18 wird aus einem Kraftstoffvorratsbehälter 19 mittels einer synchron zur Einspritzpumpendrehzahl angetriebenen Förderpumpe 21 mit Kraftstoff versorgt und auf einen Druck gebracht, der zusätzlich durch ein Drucksteuerventil 22 beeinflußt sich drehzahlabhängig ändert.

Während des Druckhubes des Pumpenkolbens 13 wird der im Pumpenarbeitsraum 14 befindliche Kraftstoff in einen im Pumpenkolben 13 verlaufenden Längskanal 23 gefördert, von dem aus der Kraftstoff über eine Verteilerlängsnut 24 entsprechend der Drehstellung des Pumpenkolbens 13 in jeweils eine von mehreren Förderleitungen 26 geführt wird, die entsprechend der zu versorgenden Zahl von Zylindern der Brennkraftmaschine am Umfang der Zylinderbohrung 12 verteilt angeordnet sind. Entsprechend der Zahl dieser Förderleitungen 26 führt der Pumpenkolben 13 Pump- und Saughübe pro Umdrehung aus.

Auf einem in den Saugraum 18 ragenden Teil des Pumpenkolbens 13 ist als Fördermengenverstellglied ein Ringschieber 27 verschiebbar, der eine oder mehrere mit dem Längskanal 23 in Verbindung stehende Radialbohrungen 28 an einen durch seine Stellung bestimmten Punkt des Verlaufs des Druckhubes des Pumpenkolbens 13 aufsteuert und damit eine direkte Verbindung zwischen dem Pumpenarbeitsraum 14 und dem Saugraum 18 herstellt, so daß ab diesem Aufsteuerhubpunkt der restliche vom Pumpenkolben 13 geförderte Kraftstoff nicht mehr auf Hochdruck gebracht den Förderleitungen 26 zugeführt wird, sondern entlastet in den Saugraum 18 abströmt. Je nach Verschiebestellung in Axialrichtung des Pumpenkolbens 13 wird durch den Ringschieber 27 somit früher oder später die Verbindung zum Pumpensaugraum 18 geöffnet und die Kraftstofförderung unterbrochen. Je weiter der Ringschieber 27 in Richtung zum oberen Totpunkt des Pumpenkolbens verschoben wird, desto größer ist die vom Pumpenkolben in die Förderleitungen 26 und zu den Einspritzdüsen geförderte Kraftstoffmenge, wenn die obere Stirnflächenkante als Steuerkante verwendet wird.

Der Ringschieber 27 wird durch den einen Hebelarm 29 eines zweiarmigen Stellhebels 31 verschoben, der um eine Achse 32 schwenkbar ist. Die Achse 32 ist dabei vorteilhafterweise zur Verstellung einer Grundeinstellung parallel zur Längsachse des Pumpenkolbens 13 verschiebbar, was durch einen Exzenter oder durch eine nicht weiter dargestellte, aber z. B. durch die DE-OS 28 44 911 bekannten Einstellwippe geschehen kann. Zur Betätigung des Ringschiebers 27 ist an dem einen Hebelarm 29 des Stellhebels 31 ein Kopf 33 angeordnet, der in eine Ausnehmung 34 des Ringschiebers 27 eingreift.

Um dieselbe Achse 32 ist ferner ein Reglerhebel 36 schwenkbar, an dessen der Achse 32 abgewandten Endabschnitt 37 eine Regelfeder 38 angreift. Der Reglerhebel 36 weist zwischen der Anlenkstelle an der Achse 32 und dem Endabschnitt 37 einen Durchbruch 39 auf, durch den ein Bolzen 41 mit Bewegungsspiel hindurchtritt und mit seiner Stirnfläche einen Anschlag 42 für den anderen Hebelarm 43 des Stellhebels 31 bildet. Der Bolzen 41 ist Teil eines gestuft ausgeführten Stellglieds 44 eines als Fliehkraftregler ausgeführten Drehzahlgebers 46.

Das Stellglied 44 weist außer dem Bolzen 41 einen Grundkörper 47 auf, der einen größeren Durchmesser als der Bolzen 41 hat und an seiner stirnseitigen Übergangsringfläche zum Bolzen 41 einen weiteren Anschlag 48 bildet, der in Anlage an den Reglerhebel 36 bringbar ist. Der andere Hebelarm 43 des Stellhebels 31 wird an seinem Ende von einer Druckfeder 51, die sich an einem einstellbaren Stützglied ortsfest abstützt, in Anlage an einen Anschlag 52 gebracht.

Der Anschlag 52 weist als wesentliches Bauteil einen als Vollastanschlag dienenden Exzenter 101 auf, der quer zur Schwenkrichtung des Stellhebels 31 auf einer verstellbaren Welle 53 gelagert ist und in Abhängigkeit von dem sich mit der Drehzahl ändernden Druck im Pumpensaugraum 18 verstellbar ist. Dazu weist der Exzenter 101 einen Hebelarm 102 auf, der schwenkbar mit einem Stellorgan 68 verbunden ist. Das Stellorgan 68 enthält einen Stellbolzen 103, welcher dicht durch die Wand des Gehäuses 11 der Kraftstoffeinspritzpumpe in einen druckentlasteten Raum 104 führt und dort von einer einstellbaren Rückstellfeder 106 belastet ist. Der Stellbolzen 103 dient dabei als vom drehzahlabhängigen Druck im Pumpensaugraum 18 beaufschlagter Kolben und verstellt sich zusammen mit dem Exzenter 101 drehzahlabhängig gegen die Kraft der Rückstellfeder 106, wobei der Exzenter 101, bei Kraftschluß mit dem Stellhebel 31, mit seiner Außenkontur eine als Minusangleichung bezeichnete Weg-/Drehwinkelfunktion ausführt. Die den Exzenter 101 lagernde Welle 53 ist über einen in einer im Gehäuse 11 der Kraftstoffeinspritzpumpe verlaufenden Bohrung 107 mit Bewegungsspiel geführten Trägers 40 verstellbar, der an seinem dem Exzenter 101 abgewandten Ende mit einem Boden 108 einer Federkapsel 109 verbunden ist, die als Schleppglied dient. Die Federkapsel 109 beinhaltet eine im Vergleich zur Zwischenfeder 51 stärker vorgespannte Feder 56. Die Feder 56 belastet einen Deckel 111, der mit dem Boden 108 formschlüssig verbunden ist und einen auf den Arbeitsbereich der Feder 56 abgestimmten Verstellweg in Bewe gungsrichtung der Welle 53 ausführen kann. Der Deckel 111 ist gelenkig mit einem zweiarmigen Verstellhebel 54 gekoppelt, der um eine Achse 57 mit dem Endabschnitt seines einen Armes 58 zwischen einem Startstellungsanschlag 59 und einem Vollaststellungsanschlag 61, die beide einstellbar sind, schwenkbar ist. Der andere Arm 62 des Verstellhebels 54 steht mit einem, eine Regelfeder 38 unter Vorspannung einschließenden Federgehäuse 112 in Verbindung, aus der eine an dem einen Ende der Regelfeder 38 angreifende Betätigungsstange 64 herausgeführt ist, die mit dem Endabschnitt 37 des Reglerhebels 36 gekoppelt ist und bei Überschreitung der Vorspannung die Regelfeder 38 zusammendrückt.

Schwenkbewegungen des Verstellhebels 54 werden einerseits mit seinem einen Arm 58, an den in einem mittleren Abschnitt der Deckel 111 gekoppelt ist, über die Federkapsel 109 und die Welle 53 auf den Anschlag 52 übertragen und führen zu einer winkelneutralen Verschiebung des Exzenters 101; dabei bildet die vermittelnde Federkapsel 109 zunächst eine starre Verbindung. Andererseits wird über den anderen Arm 62 des Verstellhebels 54 das Federgehäuse 112 gegenläufig zu der Verlagerung des Anschlags 52 und die innenliegende Regelfeder 38 und der mit ihr gekoppelte Reglerhebel 36 in ihrer Lage und damit in ihrem Wirkungseingriff bezüglich des Stellgliedes 44 verschoben. Bei einer Verstellung des Verstellhebels 54 in Richtung Vollaststellungsanschlag 61 bzw. Richtung Anschlag 52 ist dieser an dem der Achse 32 abgewandten Ende des anderen Hebelarms 43 des Stellhebels 31 zur Anlage bringbar.

Durch Anlage des Verstellhebels 54 am Vollaststellungsanschlag 61 wird der Boden 108 des Schleppgliedes zur Anlage an einen Schleppgliedanschlag 55 gebracht und die Feder 56 überbrückt. Entsprechend wird über den Träger 40 und die Welle 53 der Anschlag 52, zusammen mit dem Stellhebel 31, entgegen der Kraft der Feder 51 in eine defi nierte Lage gebracht, in der der axiale Abstand in Stellrichtung des Stellgliedes 44 zwischen dem Reglerhebel 36 und dem Stellhebel 31 größer ist als der Abstand der Anschläge 42 und 48 auf dem Stellglied 44, so daß sich zwischen Anschlag 42 und Stellhebel 31 ein Spalt 49 bildet.

Die vorstehend beschriebene Anordnung weist folgenden Funktions- und Wirkungsablauf auf. Ausgehend von der Inbetriebnahme der Brennkraftmaschine ist dieser im Startfall eine erhöhte, über dem Kraftstoffbedarf bei Betriebszustand Vollast liegende Kraftstoffmenge zuzuführen. Dazu ist der Verstellhebel 54 mit seinem einen Arm 58 an den Startstellungsanschlag 59 geschwenkt, wodurch der als Vollastanschlag für den Stellhebel 31 dienende Anschlag 52 durch die Ankopplung an den Verstellhebel 54 über die Federkapsel 109 und Welle 53 entriegelt ist, d. h. der Anschlag 52 ist aus dem möglichen Schwenkbereich des die Kraftstoffzumessung vermittelnden Stellhebels 31 gebracht.

Der Stellhebel 31 ist in diesem Falle durch die Feder 51 gegen den Anschlag 42 des Stellglieds 44 geschwenkt. Dieses weist wegen der fehlenden Drehzahl bei Startbeginn, bezogen auf die Darstellung in Figur 1, seine größte Linksverlagerung auf, wodurch der Stellhebel 31 mit seinem einen Hebelarm 29 mittels des Kopfes 33 den Ringschieber 27 zu seiner größten Rechtsverlagerung entsprechend einer maximalen Kraftstoffzumessung bringt. Die beim Starten der Brennkraftmaschine aufkommende Drehzahl führt über eine Rechtsverlagerung des Bolzens 41 und des anderen Hebelarms 43 des Stellhebels 31 zu einer Gegenbewegung des einen Stellhebels 31 und zu einer verringerten Kraftstoffzumessung durch entsprechende Verstellung des Ringschiebers 27.

Die ebenfalls mit dem Verstellhebel 54 gekoppelte Regelfeder 38 ist in dieser Stellung des Verstellhebels 54 in eine Lage gebracht, die den mit ihr verbundenen Regelhebel 36 außer Eingriff mit dem Anschlag 48 des Stellglieds 44 läßt. Somit kann der Stellhebel 31 im anschließend sich einstellenden Leerlaufbereich Startübermenge abregelnd gegen die Feder 51 geschwenkt werden, bis der Anschlag 48 des Stellgliedes 44 zur Anlage an den Reglerhebel 36 kommt.

Die Brennkraftmaschine geht in den Betriebszustand Teillast über, wenn der Verstellhebel 54 vom Startstellungsanschlag 59 gelöst und in Richtung zum Vollaststellungsanschlag 61 geschwenkt wird. Bestimmend für die Kraftstoffzumessung ist weiterhin der Anschlag 42 des Stellglieds 44, der entsprechend der Drehzahlzunahme, beginnend aus einem niedrigen Leerlaufdrehzahlniveau nach dem Start, eine Rechtsverlagerung vollzieht und über den Stellhebel 31 gegen die Rückstellkraft der Feder 51 mittels des Ringschiebers 27 eine reduzierte Kraftstoffzumessung bewirkt.

Mit der Verlagerung des Verstellhebels 54 wird gleichzeitig die Regelfeder 38 und der mit ihr verbundene Reglerhebel 36 in Richtung zum Anschlag 48 des Stellglieds 44 verstellt, wodurch der abregelnde Auslenkweg des Stellgliedes 44 verringert und die Einspritzmenge erhöht wird, vorausgesetzt, die Endabregeldrehzahl, bei der die Vorspannung der Regelfeder 38 durch die Kraft des Drehzahlgebers 46 überwunden wird, noch nicht erreicht ist. Die Regelfeder 38 ist mit ihrer Vorspannung in der Lage, über einen Drehzahlbereich, wie er in dem in Figur 2 schematisch dargestellten Kennfeld, in dem die Kraftstoffmenge Q über der Drehzahl n aufgetragen ist, durch den annähernd waagrecht verlaufenden Teil der Lastkurve 63 gezeigt ist, der Gegenkraft des Stellglieds 44 vermittels dessen Anschlag 48 das Kraftgleichgewicht zu halten. Demzufolge kann das Stellglied 44 den Stellhebel 31 auch bei steigender Drehzahl nicht weiter verlagern, wodurch auch am durch den Stellhebel 31 betätigten Ringschieber 27 keine Lageränderung vorgenommen wird und die Kraftstoffzumessung weitgehend unverändert bleibt.

Wird die Kraft des Stellglieds 44 etwa gleich groß wie die Vorspannkraft der Regelfeder 38, so ergeben Reibungs- und Schwingungsvorgänge zwischen Drehzahlgeber 46 und Regelfeder 38 einen unstetigen Zuordnungsbereich zwischen Kraftstoffmenge Q und zugehöriger Drehzahl n. Dieser Bereich ist in Figur 2 anhand der Kennlinie 63 als nach unten gekrümmter Verlauf dargestellt und wird als Vorabregelung bezeichnet. Durch den vorzeitigen Abfall der Kennlinie 63 aus dem waagrechten Verlauf heraus ergeben sich an der Brennkraftmaschine unerwünschte Leistungsverluste.

Wird die Kraft des Stellglieds 44 größer als die Vorspannkraft der Regelfeder 38, so ist das Stellglied 44 in der Lage, über eine Rechtsverlagerung den Stellhebel 31 gegen die Kraft der Feder 51 zu verschieben. Damit ist die Vorahregelung beendet und die Endabregelung eingeleitet, die in Figur 2 anhand der Kennlinie 63 als steiler, geradliniger Abfall der Kraftstoffmenge Q über der Drehzahl n dargestellt ist.

Die Endabregelung ist beendet, wenn die Verlagerung des Ringschiebers 27 so weit vollzogen ist, daß keine Kraftstoffzumessung mehr erfolgt.

Durch die Verlagerung des Verstellhebels 54 am Startstellungsanschlag 59 in Richtung Vollaststellungsanschlag 61 wird desweiteren der Anschlag 52 mittels den zuvor geschilderten Elementen zur Feder 51 hin verschoben, hat jedoch während des Betriebszustandes Teillast der Brennkraftmaschine wegen des in der Regel noch nicht vorhandenen Kraftschlusses mit dem Stellhebel 31 noch keinen Einfluß auf den Stellhebel 31 und die Kraftstoffzumessung, der in diesem Bereich durch die Stellung des Reglerhebels 36 und des Stellgliedes 44 in Verbindung mit der Feder 51 bestimmt ist.

Wird der Verstellhebel 54 weiter zum Vollaststellunganschlag 61 hin verlagert, so erreicht die Brennkraftmaschine den Betriebszustand Vollast. Zugleich erfolgt entsprechend der Darstellung nach Figur 1 eine weitere Linksverlagerung der Regelfeder 38, wobei diese schon bei kleineren Auslenkungen des Stellgliedes 44 in Eingriff gebracht wird. Während das Stellglied 44, wie auch bei den zuvor geschilderten Betriebszuständen, über seinen Anschlag 48 mit dem Stellhebel 36 in Anlage steht, bestimmt das Stellglied 44 mit dem Anschlag 42 zugleich auch die Lage des Stellhebels 31. Daraus resultiert über eine ansteigende Drehzahl eine nahezu gleichbleibende Kraftstoffmengenzuordnung, was in Figur 2 im Kennfeld Kraftstoffmenge Q über Drehzahl n anhand des in etwa waagerechten Verlaufs der Kennlinie 66 gezeigt ist.

Wird der Verstellhebel 54 bis zum Vollaststellungsanschlag 61 durchgedrückt, wird entsprechend der Darstellung nach Figur 1 die Regelfeder 38 mit dem Reglerhebel 36 und das sich dazu im Kraftschluß befindliche Stellglied 44 noch weiter nach links verlagert.

Gleichzeitig wird die Federkapsel 109 mit der Feder 56 gegen den Schleppgliedanschlag 55, der ein Teil des Gehäuses 11 ist, gedrückt und die Feder 56 überdrückt. Durch den Träger 40 und die Welle 53 wird diese Bewegung auf die Lagerung des Anschlags 52 übertragen. Durch diese Rechtsverlagerung des Anschlags 52 bei gleichzeitiger Linksverlagerung des Stellglieds 44 verliert der Anschlag 42 den Kontakt mit dem Stellhebel 31, und es bildet sich ein in Achsrichtung des Stellglieds 44 verlaufender Spalt 49.

Durch die Kraft der Feder 51 ist der Stellhebel 31 mit seinem anderen Hebelarm 43 nicht mehr am Anschlag 42 angeschlagen, sondern am Anschlag 52.

Damit wirkt sich die von der Drehzahl der Brennkraftmaschine abhängige Drehung des Exzenters 101, für den prinzipiell jede beliebige andere Kurve denkbar ist, auf die Position des Stellhebels 31 aus, so daß die Minusangleichung erfolgt.

Durch den Drehzahlanstieg gelangt dabei der andere Hebelarm 43 des Stellhebels 31 nach links und der eine Hebelarm 29 des Stellhebels 31 mit dem angekoppelten Ringschieber 27 nach rechts entsprechend einer vermehrten Kraftstoffzumessung, die der den im Kennfeld nach Figur 2 mit stärkerer Strichstärke hervorgehobenen Abschnitt 67 der Lastkurve 66 entspricht. Gleichzeitig verringert sich der Spalt 49. Dieser wird vollends geschlossen, wenn bei Erreichen der Höchstdrehzahl das Stellglied 44 die Vorspannkraft der Regelfeder 38 überwindet und abregelnd nach rechts zusammen mit dem Reglerhebel 36 verstellt wird. In dieser Verstellage hat das Stellglied 44 aber den von Unstetigkeiten gekennzeichneten Kräftegleichgewichtszustand mit der Regelfeder 38 überwunden, so daß die Kennlinie 66 in Figur 2 nicht den gestrichelt gezeichneten Verlauf einnimmt, sondern bei entfallender Vorabregelung direkt entsprechend der durchgezogen gezeichneten Linie in den steil abfallenden Bereich der Endabregelung übergeht.

Damit ist der unerwünschte Leistungsverlust durch die gezielte Abschaltung der Vorabregelung im Betriebszustand Vollast vermieden.

Die gezielte Abschaltung der Minusangleichung mit der überproportionalen Kraftstoffzumessung erfolgt dadurch, daß der Kraftschluß zwi schen dem Anschlag 52 und dem Stellhebel 31 aufgehoben wird. Dies erfolgt grundsätzlich durch eine Linksverlagerung des bis zum Vollaststellungsanschlag 61 durchgedrückten Stellhebels 31, nachdem die Feder 56 wieder in ihre durch eine Vorspannung gekennzeichnete Ausgangslage zurückkehrt und die Verbindung zwischen Verstellhebel 54 und Welle 50 starr übertragend geworden ist. Die exakte Lage des Verstellhebels 54 bei Kraftschlußtrennung zwischen Anschlag 52 und Stellhebel 31 ist unterschiedlich und von der momentanen, drehzahlabhängigen Positionierung des Stellgliedes 44 abhängig, das anstelle des Anschlags 52 wieder die Positionierung des Stellhebels 31 übernimmt.

Bei der zuvor beschriebenen Anordnung wird die Kraftstoffmengenzuordnung allein von der Stellung des Stellhebels 31 gesteuert, der ständig von der nur eine geringe Vorspannung aufweisenden Feder 51 belastet ist. Abgesehen von dem Bereich Endabriegelung wird im Betriebszustand Vollast die Gegenlagerung des Stellhebels 31 von dem Anschlag 52 gebildet. Damit ist die große Vorspannkraft der Regelfeder 38 im Betriebszustand Vollast vom Stellhebel 31 abgekoppelt und die Kraftstoffzumessung kann feinfühlig und somit präzise erfolgen.

## Patentansprüche

1. Kraftstoffeinspritzpumpe für Brennkraftmaschinen mit einem Fördermengenverstellglied und einem Stellhebel (31), der mit dem Fördermengenverstellglied gekoppelt ist und durch einen in Abhängigkeit von Betriebsparametern verstellbaren Anschlag (52) entgegen der Kraft einer Feder (51) verstellbar ist und mit einem Stellglied (44), durch das in Abhängigkeit von der Drehzahl der Brennkraftmaschine der Stellhebel (31) verstellbar ist, wobei der Anschlag (52) zusätzlich, entsprechend der Stellung eines Verstellhebels (54) verstellbar ist, durch den die Stellung einer vorgespannten Regelfeder (38), die mit einem Reglerhebel (36) gekoppelt ist, in Stellrichtung des Stellglieds (44) veränderbar ist, wobei das Stellglied (44) über den Reglerhebel (36) mit der Regelfeder (38) koppelbar ist, dadurch gekennzeichnet, daß das Stellglied (44) nach einem in Abhängigkeit von der Stellung des Verstellhebels (54) änderbaren Weg über den Reglerhebel (36) mit der Regelfeder (38) koppelbar ist, über welchen Weg der Stellhebel (31) gegen die Kraft der Feder (51) verstellbar ist, bevor er gemeinsam mit dem Reglerhebel (36) gegen die Kraft der Regelfeder (38) und der Feder (51) verstellbar ist.

2. Kraftstoffeinspritzpumpe nach Anspruch 1, dadurch gekennzeichnet, daß der Verstellhebel (54) zwischen einem Startstellungsanschlag (59) und einem Vollaststellungsanschlag (61) verstellbar ist, wobei bei Startstellung der Anschlag (52) in Richtung Startmehrmenge verstellbar ist und bei Vollaststellung derart verstellbar ist, daß das Stellglied (44) vor Anlage am Stellhebel (31) zur Anlage am Reglerhebel (36) kommt und die Stellung des Fördermengenverstellglieds über die durch den Stellhebel (31) vermittelte Lage des Anschlags (52) bestimmt ist.

3. Kraftstoffeinspritzpumpe nach Anspruch 1 oder 2, dadurch gekennzeichnet, daß das Stellglied (44) zwei axial hintereinander liegende Anschläge (42, 48) aufweist, von denen der eine der Anlage des Stellhebels (31) und der andere der Anlage des Reglerhebels (36) dient und deren Abstand kleiner ist als der Abstand in Stellrichtung des Stellglieds (44) bei Vollaststellung zwischen dem Reglerhebel (36) und dem Stellhebel (31).

4. Kraftstoffeinspritzpumpe nach einem der Ansprüche 1 bis 3, dadurch gekennzeichnet, daß der Anschlag (52) von einem von einer drehzahlabhängigen Kraft beaufschlagten Stellorgan (68) verstellbar ist.

5. Kraftstoffeinspritzpumpe nach Anspruch 4, dadurch gekennzeichnet, daß der Anschlag (52) über eine, als ein Schleppglied dienende Federkapsel (109) und eine mit ihr verbundene Welle (53) mit dem Verstellhebel (54) gekoppelt ist und die Federkapsel (109) bei Verstellung des Verstellhebels (54) in Richtung Vollaststellung überbrückbar ist.

6. Kraftstoffeinspritzpumpe nach einem der vorstehenden Ansprüche, dadurch gekennzeichnet, daß der Reglerhebel (36) und der Stellhebel (31) auf einer gemeinsamen Achse (32) gelagert sind.
